# EUROPÄISCHE PATENTSCHRIFT

(11) **EP 1 030 138 B1**
(45) Veröffentlichungstag und Bekanntmachung des Hinweises auf die Patenterteilung: **07.01.2004**
(21) Anmeldenummer: 00103526.0
(22) Anmeldetag: 18.02.2000
(51) Int. Cl.: F25D 21/14, F24F 5/00

(54) **Vorrichtung zum Verdunsten von Wasser**
Water evaporating device
Dispositif d'évaporation d'eau

(30) Priorität: 19.02.1999 DE 29903043 U
(43) Veröffentlichungstag der Anmeldung: 23.08.2000
(73) Patentinhaber: Linde Aktiengesellschaft, 65189 Wiesbaden (DE)
(72) Erfinder: Ressel, Hans, 65239 Hochheim (DE); Rinne, Frank, 55286 Wörrstadt (DE)
(74) Vertreter: Zahn, Christoph

(56) Entgegenhaltungen:
- BE-A- 514 888
- DE-A- 3 223 956
- DE-A- 3 541 105
- DE-U- 29 820 730
- DE-U- 29 903 043
- GB-A- 1 460 450
- US-A- 2 375 851
- US-A- 2 721 451
- US-A- 4 497 183
- US-A- 4 608 835
- US-A- 5 271 241
- US-A- 5 706 669

## Beschreibung

Die Erfindung betrifft eine Vorrichtung zum Verdunsten von Wasser.

Bei steckerfertigen Kühl- bzw. Gefrierkühlmöbeln ist eine Verdunstung des innerhalb des Möbels anfallenden Tauwassers ohne einen zusätzlichen Energieaufwand - wie er beispielsweise bei der Verwendung einer elektrischen Heizung erforderlich wäre - erwünscht. Die zu diesem Zwecke bisher verwendeten Vorrichtungen zum Verdunsten von Tauwasser weisen einen vergleichsweise großen Platzbedarf auf, besitzen eine materialaufwendige Konstruktion und sind sehr empfindlich gegen Verschmutzung; bei nachlassender Funktion kommt es zudem oftmals zu einem Überlauf der bisher verwendeten Vorrichtungen zum Verdunsten von Tauwasser, was entsprechende Kundenreklamationen zur Folge hat.

Eine beispielhafte Vorrichtung zum Verdunsten von Wasser ist aus der DE-A-35 41 105, die eine Kompressionskältevorrichtung für Kleinkühlanlagen und - klimageräte zum Gegenstand hat, bekannt.

Aufgabe der vorliegenden Erfindung ist es, eine Vorrichtung zum Verdunsten von Wasser anzugeben, die die genannten Nachteile vermeidet.

Die erfindungsgemäße Vorrichtung zum Verdunsten von Wasser besteht aus
- einer im wesentlichen horizontal angeordneten, tunnelförmigen Außenwandung,
- wenigstens einem Lüfter, der an einer der Stirnwände der tunnelförmigen Außenwandung angeordnet ist,
- wenigstens einer Auffangwanne, die im oberen Bereich der tunnelförmigen Außenwandung angeordnet ist,
- wenigstens einem Tauwassereinleitungsrohr, über das Tauwasser in die Auffangwanne gelangt,
- Mitteln zum Erwärmen der Auffangwanne, und
- wenigstens einer Verdunsterschale, die unterhalb der Auffangwanne angeordnet ist,
- wobei die Auffangwanne wenigstens einen Überlauf aufweist. über den Tauwasser in die darunter angeordnete(n) Verdunsterschale(n) überströmen kann.

Weitere Ausgestaltungen der erfindungsgemäßen Vorrichtung zum Verdunsten von Wasser sind Gegenstände der Unteransprüche.

Die erfindungsgemäße Vorrichtung zum Verdunsten von Wasser sowie weitere Ausgestaltungen derselben seien anhand des in den Figuren 1 und 2 dargestellten Ausführungsbeispieles einer Vorrichtung zum Verdunsten von Wasser näher erläutert.

Hierbei zeigen:
- Figur 1:: Eine seitliche Schnittdarstellung der erfindungsgemäßen Vorrichtung zum Verdunsten von Wasser.
- Figur 2:: Eine Schnittdarstellung der erfindungsgemäßen Vorrichtung zum Verdunsten von Wasser von vorne.

Eine wie in den Figuren 1 und 2 dargestellte, im wesentlichen horizontal angeordnete, tunnelförmige Außenwandung 1 umschließt einen Lüfter oder Ventilator, der aus einem Lüftermotor 2 sowie dem Lüfterflügel 3 besteht. Über den ihn umgebenden Lufteinlaufring 4 strömt die in die tunnelförmige Außenwandung 1 eintretende Luft, wobei ein Teilstrom der Luft über eine Auffangwanne 5 und der restliche Luftstrom über eine oder mehrere Verdunsterschalen 8 geführt wird.

In den Figuren 1 und 2 sind jeweils sechs Verdunsterschalen 8 dargestellt, wobei diese - entsprechend einer vorteilhaften Ausgestaltung der erfindungsgemäßen Vorrichtung zum Verdunsten von Wasser - jeweils um 180° gegeneinander verdreht angeordnet sind. Mittels dieser Ausgestaltung wird eine Vervielfältigung der Verdunsterfläche erreicht. Durch einen seitlichen Versatz der Verdunsterschalen 8 kann zudem die Lufteinströmfläche vergrößert werden.

Bei der in der Figur 1 dargestellten Ausgestaltung der erfindungsgemäßen Vorrichtung zum Verdunsten von Wasser strömt Luft über den Lüfter 3 in die tunnelförmige Außenwandung 1. Es ist jedoch auch denkbar, daß der Lüfter 3 nicht an derjenigen Seite der tunnelförmigen Außenwandung 1, über die die Luft in die Außenwandung 1 eintritt, sondern an der entgegengesetzten Seite angeordnet ist.

Über wenigstens ein Tauwassereinleitungsrohr 9 gelangt das im Kühlmöbel anfallende Tauwasser in die Auffangwanne 5. Diese Auffangwanne ist mit Mitteln zum Erwärmen versehen, die - wie in den Figuren 1 und 2 dargestellt - beispielsweise als eine bodenseitig an der Auffangwanne 5 befestigte Heizung ausgebildet sein können. Hierbei ist die Heizung beispielsweise in Form einer mäanderförmig angeordneten Leitung 6, durch die ein heißes Medium - vorzugsweise ein heißes Gas - strömt, ausgebildet. Es ist deshalb zweckmäßig, wenn die Auffangwanne 5 aus einem gut wärmeleitenden Material besteht. Die Befestigung der Leitung 6 an dem Unterboden der Auffangwanne 5 kann beispielsweise mittels Metallschellen erfolgen; zudem ist die Verwendung einer Wärmeleitpaste denkbar und sinnvoll.

Nicht verdunstetes Tauwasser aus der Auffangwanne 5 fließt über den Überlauf 10 in die unterhalb der Auffangwanne 5 angeordnete(n) Verdunsterschale(n) 8.

Die erfindungsgemäße Vorrichtung zum Verdunsten von Wasser weiterbildend wird vorgeschlagen, daß im Bereich der Auffangwanne 5 wenigstens ein Verdunsterschwammtuch 7 angeordnet ist. Dieses ist vorzugsweise - wie aus der Figur 2 ersichtlich - gewellt angeordnet.

Des weiteren ist die Austrittsöffnung des bereits erwähnten Tauwassereinleitungsrohres 9 vorzugsweise im Bereich des Verdunsterschwammtuches 7 angeordnet. Mittels dieser Ausgestaltung der erfindungsgemäßen Vorrichtung zum Verdunsten von Wasser wird sichergestellt, daß das Verdunsterschwammtuch 7 nicht austrocknet, was zu einer Verschlechterung des Wirkungsgrades führen würde.

Die Verdunsterschalen 8 sind vorzugsweise aus einem Kunststoffmaterial gefertigt, insbesondere als Kunststoffspritzteile ausgeführt, wodurch eine kostengünstige Fertigung realisiert werden kann.

Eine weitere vorteilhafte Ausgestaltung der erfindungsgemäßen Vorrichtung zum Verdunsten von Wasser ist dadurch gekennzeichnet, daß die Verdunsterschalen 8 einen Überlauf 11 aufweisen. Über diesen gelangt nicht verdunstetes Tauwasser in die jeweils darunterliegende Verdunsterschale 8.

Vorzugsweise ist der Überlauf 11 der Verdunsterschale 8 niedriger als der jeweilige Verdunsterschalenrand 12 ausgebildet. Hierbei ist es zweckmäßig, wenn die Überläufe 11 in Form eines Schlauchstutzens ausgebildet sind; dadurch kann verhindert werden, daß Tauwasser am Boden entlang läuft. Ferner bietet diese Ausgestaltung die Möglichkeit, den untersten Überlauf 11 an eine aus dem Möbel entnehmbare, manuell zu entleerende Schale anzuschließen. Diese Option kann sich in Fällen extrem hohen Tauwasseranfalles, wie er beispielsweise an sehr heißen Tagen möglich sein kann, als zweckmäßig erweisen.

Bei der erfindungsgemäßen Vorrichtung zum Verdunsten von Wasser sind sämtliche Funktionselemente - also Lüfter 3, Auffangwanne(n) (5), Verdunsterschale(n) 8, etc. - innerhalb der im wesentlichen horizontal angeordneten, tunnelförmigen Außenwandung (1) angeordnet. Dadurch wird eine exakte Führung der in die tunnelförmige Außenwandung (1) einströmenden Luft bei hoher Turbulenz und Strömungsgeschwindigkeit erzielt.

Der Einbau der erfindungsgemäßen Vorrichtung zum Verdunsten von Wasser sollte vorzugsweise derart erfolgen, daß mittels des Lüfters 3 Warmluft über den im Kühlmöbei vorhandenen Verflüssiger angesaugt wird. Mit einer derartigen Anordnung kann auf den ansonsten an dem Verflüssiger erforderlichen Lüfter verzichtet werden, da der Lüfter 3 der erfindungsgemäßen Vorrichtung dessen Aufgaben mit übernimmt.

Die erfindungsgemäße Vorrichtung zum Verdunsten von Wasser stellt eine kompakte Konstruktion dar, die bei einem verringerten Materialaufwand sämtliche Kriterien der bekannten Lösungen erfüllt. Aufgrund der kompakten Anordnung der erfindungsgemäßen Vorrichtung wird der erforderliche Platzbedarf minimiert. Dadurch ist eine universelle Verwendbarkeit bei unterschiedlichsten Kühlmöbeltypen möglich.

## Patentansprüche

1. Vorrichtung zum Verdunsten von Wasser, bestehend aus
- einer im wesentlichen horizontal angeordneten, tunnetförmigen Außenwandung (1),
- wenigstens einem Lüfter (2, 3), der an einer der Stirnseiten der tunnelförmigen Außenwandung (1) angeordnet ist,
- wenigstens einer Auffangwanne (5), die im oberen Bereich der tunnelförmigen Außenwandung (1) angeordnet ist,
- wenigstens einem Tauwassereinleitungsrohr (9), über das Tauwasser in die Auffangwanne (5) gelangt,
- Mitteln zum Erwärmen der Auffangwanne (5), und
- wenigstens einer Verdunsterschale (8), die unterhalb der Auffangwanne (5) angeordnet ist,
- wobei die Auffangwanne (5) wenigstens einen Überlauf (10) aufweist, über den Tauwasser in die darunter angeordnete(n) Verdunsterschale(n) (8) überströmen kann.

2. Vorrichtung zum Verdunsten von Wasser nach Anspruch 1, **dadurch gekennzeichnet, daß** im Bereich der Auffangwanne (5) wenigstens ein Verdunsterschwammtuch (7) angeordnet ist.

3. Vorrichtung zum Verdunsten von Wasser nach Anspruch 1 oder 2, **dadurch gekennzeichnet, daß** die Mittel zum Erwärmen der Auffangwanne (5) als eine bodenseitig an der Auffangwanne (5) befestigte Heizung (6) ausgebildet sind.

4. Vorrichtung zum Verdunsten von Wasser nach Anspruch 2 oder 3, **dadurch gekennzeichnet, daß** die Austrittsöffnung des Tauwassereinleitungsrohres (9) im Bereich des Verdunsterschwammtuches (7) angeordnet ist.

5. Vorrichtung zum Verdunsten von Wasser nach einem der vorhergehenden Ansprüche, **dadurch gekennzeichnet, daß** der Lüfter (2, 3) an derjenigen Seite der tunnelförmigen Außenwandung (1), über die die Luft in die Außenwandung (1) eintritt, angeordnet ist.

6. Vorrichtung zum Verdunsten von Wasser nach einem der vorhergehenden Ansprüche, **dadurch gekennzeichnet, daß** bei der Anordnung von wenigstens zwei Verdunsterschalen (8) diese gegeneinander verdreht, vorzugsweise um 180° gegeneinander verdreht, angeordnet sind.

7. Vorrichtung zum Verdunsten von Wasser nach einem der vorhergehenden Ansprüche, **dadurch gekennzeichnet, daß** die Verdunsterschale(n) (8) einen Überlauf (11) aufweisen.

8. Vorrichtung zum Verdunsten von Wasser nach Anspruch 7, **dadurch gekennzeichnet, daß** der Überlauf (11) der Verdunsterschale(n) (8) niedriger als der Verdunsterschalenrand (12) ausgebildet ist.

9. Vorrichtung zum Verdunsten von Wasser nach einem der vorhergehenden Ansprüche, **dadurch gekennzeichnet, daß** die Verdunsterschale(n) (8) aus Kunststoff besteht/bestehen, insbesondere als Kunststoffspritzteil(e) ausgeführt ist/sind.

## Claims

1. Water evaporating device, comprising
- a substantially horizontally arranged, tunnel-like outer wall (1),
- at least one fan (2, 3) which is arranged at one of the end sides of the tunnel-like outer wall (1),
- at least one collecting trough (5) which is arranged in the upper region of the tunnel-like outer wall (1),
- at least one pipe (9) for introducing condensation water, via which condensation water passes into the collecting trough (5),
- means for heating the collecting trough (5), and
- at least one evaporator shell (8) which is arranged beneath the collecting trough (5),
- the collecting trough (5) having at least one overflow (10) via which condensation water can overflow into the evaporator shell(s) (8) arranged below.

2. Water evaporating device according to Claim 1, **characterized in that** at least one evaporator sponge cloth (7) is arranged in the region of the collecting trough (5).

3. Water evaporating device according to Claim 1 or 2, **characterized in that** the means for heating the collecting trough (5) are designed as a heater (6) secured to the bottom side of the collecting trough (5) .

4. Water evaporating device according to Claim 2 or 3, **characterized in that** the outlet opening of the tube (9) for introducing condensation water is arranged in the region of the evaporator sponge cloth (7).

5. Water evaporating device according to one of the preceding claims, **characterized in that** the fan (2, 3) is arranged on the side of the tunnel-like outer wall (1) via which the air enters the outer wall (1).

6. Water evaporating device according to one of the preceding claims, **characterized in that** if at least two evaporator shells (8) are provided, they are arranged in a position rotated with respect to one another, preferably rotated through 180° with respect to one another.

7. Water evaporating device according to one of the preceding claims, **characterized in that** the evaporator shell(s) (8) have an overflow (11).

8. Water evaporating device according to Claim 7, **characterized in that** the overflow (11) of the evaporator shell(s) (8) is designed to be lower than the evaporator shell edge (12).

9. Water evaporating device according to one of the preceding claims, **characterized in that** the evaporator shell(s) (8) consist(s) of plastic, in particular is/are designed as (a) plastic injection moulding(s).

## Revendications

1. Dispositif pour l'évaporation de l'eau, se composant :
- d'une paroi extérieure (1) en forme de tunnel disposée essentiellement horizontalement,
- d'au moins un ventilateur (2, 3) disposé sur l'une des faces frontales de la paroi extérieure (1) en forme de tunnel,
- d'au moins une cuve collectrice (5) disposée dans la région supérieure de la paroi extérieure (1) en forme de tunnel,
- d'au moins un tube d'introduction d'eau de condensation (9), par le biais duquel l'eau de condensation parvient dans la cuve collectrice (5),
- de moyens pour réchauffer la cuve collectrice (5), et
- d'au moins une coque d'évaporateur (8), disposée sous la cuve collectrice (5),
- la cuve collectrice (5) présentant au moins un débordement (10) par le biais duquel l'eau de condensation peut déborder dans la ou les coques d'évaporateur (8) disposées en dessous.

2. Dispositif pour l'évaporation de l'eau selon la revendication 1, **caractérisé en ce qu'**au moins un tissu spongieux d'évaporateur (7) est prévu dans la région de la cuve collectrice (5).

3. Dispositif pour l'évaporation de l'eau selon la revendication 1 ou 2, **caractérisé en ce que** les moyens pour réchauffer la cuve collectrice (5) sont réalisés sous la forme d'un chauffage (6) fixé au niveau du fond sur la cuve collectrice (5).

4. Dispositif pour l'évaporation de l'eau selon la revendication 2 ou 3, **caractérisé en ce que** l'ouverture de sortie du tube d' introduction d'eau de condensation (9) est prévue dans la région du tissu spongieux d'évaporateur (7).

5. Dispositif pour l'évaporation de l'eau selon l'une quelconque des revendications précédentes, **caractérisé en ce que** le ventilateur (2, 3) est disposé du côté de la paroi extérieure (1) en forme de tunnel par lequel l'air entre dans la paroi extérieure (1).

6. Dispositif pour l'évaporation de l'eau selon l'une quelconque des revendications précédentes, **caractérisé en ce que** pour un agencement d'au moins deux coques d'évaporateur (8), celles-ci sont tournées l'une par rapport à l'autre, de préférence de 180° l'une par rapport à l'autre.

7. Dispositif pour l'évaporation de l'eau selon l'une quelconque des revendications précédentes, **caractérisé en ce que** la ou les coques d'évaporateur (8) présentent un débordement (11).

8. Dispositif pour l'évaporation de l'eau selon la revendication 7, **caractérisé en ce que** le débordement (11) de la ou des coques d'évaporateur (8) est plus bas que le bord (12) des coques d'évaporateur.

9. Dispositif pour l'évaporation de l'eau selon l'une quelconque des revendications précédentes, **caractérisé en ce que** la ou les coques d'évaporateur (8) se composent de plastique, en particulier sont réalisées en tant que pièces moulées par injection de plastique.
